# EUROPÄISCHE PATENTANMELDUNG

(11) **EP 1 182 157 A2**
(43) Veröffentlichungstag der Anmeldung: **27.02.2002**
(21) Anmeldenummer: 00720002.5
(22) Anmeldetag: 11.09.2000
(51) Int. Cl.: B65H 5/02, B65H 29/16, B65H 20/06, B41J 13/08

(54) **Präzisionsführungsschiene, insbesondere für die Bandführung in einem Vervielfältigungsgerät**

(30) Priorität: 25.08.2000 DE 10043322
(71) Anmelder: Sico Ceramic GmbH, 07745 Jena (DE)
(72) Erfinder: Nadrag, Walter, 9530 Bad Bleiberg (AT); Hoffmann, Michael, 07768 Orlamünde (DE)
(74) Vertreter: Wagner, Gerd, Dipl.-Phys.

(57) **Zusammenfassung**

Gegenstand der Erfindung ist eine Präzisionsführungsschiene, insbesondere für eine Papiertransportvorrichtung in Vervielfältigungsgeräten, bei der auf einen Grundkörper (7) ein oberflächenbearbeiteter Laufflächenkörper (10) aus einem Hartmaterial aufgesetzt ist, wobei beide Körper miteinander fest verbunden sind.

## Beschreibung

Die Erfindung betrifft eine Präzisionsführungsschiene für die hochgenaue Führung eines flexiblen Transportbandes, das insbesondere in Vorrichtungen zur Papierzuführung in Vervielfältigungsgeräten Anwendung findet.

Derartige Transportvorrichtungen verwenden in bekannter Weise für den Papiervorschub ein über mehrere Rollen umlaufendes Transportband. Durch die Umdrehungen der Transportrolle in Bewegung versetzt, wird das Band über ein oder mehrere Umlenkrollen gelenkt, wobei das auf dem Band befindliche Papier durch das Drucksystem hindurchläuft. Das Transportband ist aus einem flexiblen Material hergestellt und wird zur Gewährleistung einer guten Druckqualität über Präzisionsführungsschienen gelenkt, deren Laufflächen in bezug auf das Druckkopfsystem exakt positioniert sein müssen. Hierbei sollte auch der auf den Laufflächenkörper ausgeübte Anpreßdruck des Bandes stets gleichbleibend sein.

Bei einem fortwährend umlaufenden Transportband läßt es sich jedoch nicht vermeiden, daß die Laufflächen der Führungsschienen einem stetigen Materialabtrag unterliegen. Dieser Abnutzungsvorgang verringert aber die Genauigkeit der Bandführung derart, daß sich die Druckqualität beim Vervielfältigungsprozeß nach einer gewissen Betriebsdauer ganz erheblich verschlechtert. Verschlissene Führungsschienen müssen daher ausgebaut und durch neue Führungen ersetzt werden. Dieser Austausch bedingt aber nicht nur unerwünschte Geräteausfallzeiten, sondern auch erhöhte Betriebskosten für den zusätzlichen Aufwand an Material und Reparaturzeit. Wenn das Vervielfältigungsgerät über einen längeren Zeitraum in Betrieb ist, erwärmen sich zudem die Führungselemente. Diese Temperaturerhöhungen haben aber Materialausdehnungen zur Folge, die eine zusätzliche Verschlechterung der hochgenauen Bandführung durch die Präzisionsführungsschienen und damit eine verminderte Druckqualität bedingen. Materialalterungen an den Führungsflächen können diesen Effekt noch verstärken.

Es ist daher die Aufgabe der vorliegenden Erfindung, eine Präzisonsführungsschiene für den Bandtransport in Vervielfältigungsgeräten zu schaffen, die, bei noch vertretbarem Herstellungsaufwand, die beschriebenen Nachteile der bekannten Führungssysteme vermeidet.

Die Lösung der Aufgabe wird mit einer Präzisionsführungsschiene erreicht, die erfindungsgemäß aus einem Grundkörper, beispielsweise aus einem Metall, Metalloxyd oder Keramikmaterial, besteht, auf den ein oberflächenbearbeiteter Laufflächenkörper aus einem Hartmaterial aufgebracht ist und wobei beide Körper fest miteinander verbunden sind.

Vorteilhafterweise besteht der Laufflächenkörper aus Quarzglas, Silizium, Siliziumkarbid oder auch aus einer Hartkeramik.

Durch die Verwendung von Materialien für den Laufflächenkörper, die sich durch eine besonders große mechanische Härte auszeichnen, wird der Materialverschleiß an den stark beanspruchten Führungsflächen auch im Dauerbetrieb des Gerätes wesentlich herabgesetzt. Dadurch läßt sich die hohe Führungsgenauigkeit beim Papiertransport über einen langen Zeitraum aufrechterhalten und damit ein Auswechseln der Führungsschienen in den bisher üblichen kürzeren Zeitabständen vermeiden. Weiterhin können die nicht unwesentlichen Verschleißerscheinungen, die auch am Transportband auftreten, durch die erfindungsgemäße Maßnahme erheblich reduziert werden. Die Verwendung von abriebfesten Materialien für den Laufflächenkörper ist auch deshalb sehr vorteilhaft, weil diese Materialien nur einen kleinen Wärmeausdehnungskoeffizienten besitzen und damit im Dauerbetrieb eine wesentlich geringere Wärmeausdehnung aufweisen als die bisher verwendeten Führungsschienen. Temperaturänderungen haben daher nur geringe Auswirkungen auf deren Führungsgenauigkeit und damit auf die Druckqualität.
Wegen der erheblichen Schwierigkeiten beim Bearbeitungsprozeß wird man nur den Laufflächenkörper aus den zuvor genannten Hartmaterialien fertigen, zumal unterschiedliche Wärmeausdehnungen von Grund- und Laufflächenkörper die Führungsgenauigkeit der Führungsschiene nicht negativ beeinflussen. Beide Körper werden bespielsweise durch eine Klebeverbindung fest miteinander verbunden. Die Bearbeitung der Lauffläche zu deren hochpräziser Formgebung erfolgt in mehreren Arbeitsstufen. Dabei dürfen die Flächenfehler nach dem Poliervorgang nur wenige µm betragen.

Die Erfindung soll anhand von Ausführungsbeispielen und dazugehörigen schematischen Zeichnungen näher erläutert werden.

Es zeigen

Fig. 1 schematisch das Prinzip der Bandführung für ein Papier-Transportband in einem Vervielfältigungsgerät,

Fig. 2 in perspektivischer Ansicht den Aufbau der erfindungsgemäßen Präzisionsführungsschiene,

Fig. 3 in perspektivischer Ansicht eine andere Ausführungsform der Erfindung, wobei der Laufflächenkörper aus dem Grundkörper herausgelöst ist.

Fig. 4 zeigt eine Präzisionsführungsschiene nach Fig. 3, wobei deren Grundkörper und Laufflächenkörper in fester Verbindung miteinander sind und

Fig. 5 einen Ausschnitt aus dem Frontteil der Präzisionsführungsschiene nach Fig. 4 in vergrößerter Darstellung

In einer Papier-Transportvorrichtung nach Fig. 1 wird ein Transportband 1 über zwei Rollen geführt, von denen eine als Transportrolle 2 das Band in eine gleichmäßige umlaufende Bewegung versetzt. Das Transportband 1 ist als Endlosband ausgeführt und läuft über eine Präzisionsführrungsschiene 3 mit einer Lauffläche 4 und anschließend über eine Umlenkrolle 5 in umgekehrter Laufrichtung zur Antriebsrolle 2 zurück. Für das Transportband wird ein flexibles Material verwendet; es transportiert ein für den Druck vorbereitetes Papierblatt 6. Hierzu wird das Band, zusammen mit dem Papierblatt, mit großer Genauigkeit über die Lauffläche der Präzisionsführungsschiene geführt, wobei dieses mit einem exakt einzuhaltenden Anpreßdruck an der Lauffläche 4 anliegt.

In dem Ausführungsbeispiel nach Fig. 2 besteht die Präzisionsführungsschiene 3 aus einem Grundkörper 7, z.B. aus Aluminiumoxyd (Al₂O₃), und einem oberflächebearbeiteten plattenförmigen Laufflächenkörper 8, der hier aus Quarzglas besteht. Beide Körper werden mit einem speziellen Klebemittel, z.B. einem Zweikomponenten-Kleber, miteinander in feste Verbindung gebracht.
In Fig. 3 ist der Grundkörper 7 aus Aluminiumoxyd (Al₂O₃) und weist an seiner Oberseite eine Längsnut 9 auf, in die ein stabförmiger Laufflächenkörper 10 aus Silizium(Si) paßgerecht eingefügt und mit dem Grundkörper verklebt wird. Nach dem Aushärten des Klebers wird die Endbearbeitung (Politur) der Lauffläche des Laufflächenkörpers vorgenommen.
Einen stabförmigen Laufflächenkörper 10 verwendet auch das Beispiel nach Fig.4 und Fig.5. Er ist in die Längsnut eines Grundkörpers 7 eingepaßt, der aus einer leicht zu bearbeitenden Keramik besteht. Als Material für den Lauflächenkörper wird hier eine Hartkeramik verwendet, deren Oberfläche so genau bearbeitet wurde, daß die Höhenabweichungen von der geforderten Flächenkurve bei einer Länge der Lauffläche von ca. 600 mm weniger als 5µm betragen.

## Patentansprüche

1. Präzisionsführungsschiene, insbesondere für eine Papier-Transportvorrichtung in Vervielfältigungsgeräten,
**dadurch gekennzeichnet, daß** auf einen Grundkörper ein oberflächenbearbeiteter Laufflächenkörper aus einem Hartmaterial aufgesetzt ist und beide Körper fest miteinander verbunden sind.

2. Präzisionsführungsschiene nach Anspruch 1,
**dadurch gekennzeichnet, daß** der Laufflächenkörper aus Quarzglas, Silizium, Siliziumkarbid (SiC) oder aus einem Material einer Hartkeramik besteht.

3. Präzisionsführungsschiene nach Anspruch 1 oder 2,
**dadurch gekennzeichnet, daß** der Grundkörper aus einem Metall, Metalloxyd oder einem keramischen Material besteht.

4. Präzisionsführungsschiene nach einem der vorangehenden Ansprüche,
**dadurch gekennzeichnet, daß** der Grundkörper und der Laufflächenkörper durch eine Klebeverbindung fest miteinander verbunden sind.
